# FASCICULE DE BREVET EUROPEEN

(11) **EP 2 921 772 B1**
(45) Date de publication et mention de la délivrance du brevet: **27.02.2019**
(21) Numéro de dépôt: 15159945.3
(22) Date de dépôt: 19.03.2015
(51) Int. Cl.: F21S 41/148, F21S 41/40, F21Y 115/10, F21S 45/49, F21S 45/47

(54) **MODULE LUMINEUX D'UN VEHICULE AUTOMOBILE**
LEUCHTMODUL EINES KRAFTFAHRZEUGS
LIGHT MODULE OF A MOTOR VEHICLE

(30) Priorité: 21.03.2014 FR 1452364
(43) Date de publication de la demande: 23.09.2015
(73) Titulaire: VALEO ILUMINACION, 23600 Martos (ES)
(72) Inventeur: Cabanne, Damien, 23600 MARTOS (ES); Rodríguez Fuentes, Alberto, 23004 JAEN (ES); Castillo Jiménez, José, 23600 MARTOS (ES)

(56) Documents cités:
- EP-A1- 2 386 795
- EP-A1- 2 573 456
- EP-A2- 2 551 581
- EP-A2- 2 557 357
- WO-A1-2014/080747
- DE-A1-102011 084 890
- DE-A1-102012 109 492
- US-A1- 2009 168 428
- US-A1- 2011 249 461
- US-A1- 2012 201 043
- US-A1- 2013 215 632
- US-A1- 2013 235 605

## Description

La présente invention concerne un module lumineux comportant des moyens d'émission d'un flux lumineux en direction de moyens de déviation optique pour orienter ledit flux vers une face de sortie du module. Elle concerne plus particulièrement un tel module lumineux comportant en outre un occulteur apte à bloquer une partie du flux lumineux, disposé entre les moyens d'émission et les moyens de déviation optique. Ces moyens d'émission de lumière sont des sources de lumières.

Dans les modules lumineux de ce type, l'occulteur a pour rôle de bloquer les rayons parasites du flux lumineux émis par les moyens d'émission, afin que seul un faisceau étroit et ciblé pénètre dans les moyens de déviation optique, pour que d'une part les rayons y soient réfléchis correctement vers la face de sortie du module et que d'autre part aucun rayon ne se réfléchisse sur des parois voisines délimitant ces moyens de déviation optiques. La demande de brevet EP-A-2557357 montre un module lumineux avec un réflecteur et un occulteur disposé sur une paroi support.

Pour un module lumineux donné, on comprend que la position de l'occulteur entre les moyens d'émission de lumière et les moyens de déviation optique doit être déterminée avec précision et que la forme de l'occulteur doit être fonction de la forme des moyens de déviation optique, pour que l'occulteur puisse bloquer les premiers rayons jugés comme parasites et laisser passer les rayons du faisceau étroit dirigés vers les moyens de déviation optique. On fait alors particulièrement attention à l'usinage de l'occulteur, ainsi qu'aux moyens de mise en position de cet occulteur par rapport aux moyens d'émission de lumière.

Par ailleurs, la forme des moyens de déviation optique pouvant varier d'un véhicule à l'autre, on prévoit d'associer aux modules lumineux des moyens de détrompage pour éviter qu'un mauvais occulteur soit associé aux moyens de déviation optique, ce qui aurait pour effet soit de ne pas remplir correctement la fonction de blocage des rayons parasites, soit de bloquer une partie du flux correctement dirigé vers les moyens de déviation optique et donc de limiter l'efficacité d'éclairage du module lumineux.

L'invention vise à proposer un module lumineux agencé pour permettre une grande précision dans la forme et le positionnement de l'occulteur présent dans le module.

Le module lumineux selon l'invention est destiné à comprendre des moyens d'émission d'un flux lumineux en direction d'un réflecteur présentant des moyens de déviation optique dudit flux vers la sortie dudit module, ledit réflecteur comportant une paroi support qui est solidaire des moyens de déviation optique et qui est disposée en travers desdits moyens de déviation optique de manière à être disposée entre lesdits moyens de déviation optique et les moyens d'émission. La paroi support comporte une portion d'occultation qui est disposée en regard des moyens d'émission et dont un bord est découpé de manière à former un occulteur venu de matière avec la paroi support, apte à laisser passage seulement à une partie des rayons émis par les moyens d'émission.

La réalisation de l'occulteur directement dans la paroi support, porteuse de la surface de déviation optique et dont la fonction initiale est de rigidifier le réflecteur, est notamment avantageuse en ce qu'elle résulte d'une intégration plutôt que d'un assemblage de pièce rapportée, ce qui permet l'économie de la pièce rapportée et des moyens de détrompage associés, et ce qui permet une précision dans la disposition des zones fonctionnelles l'une par rapport à l'autre, en évitant de la sorte la multiplication des jeux de fabrication et de montage. Selon une réalisation le réflecteur et la partie de support sont venus de matière en une seule pièce. Ainsi, le réflecteur, la partie de support et l'occulteur forment une seule pièce monobloc.

Selon différentes caractéristiques de l'invention, prises seules ou en combinaison, on travaille sur la position et la forme du bord découpé pour optimiser le blocage des rayons parasites.

Par exemple, le bord est agencé de manière à bloquer des rayons qui ne seraient pas orientés vers les moyens de déviation optique.

Ces moyens de déviation optique peuvent être des sections de surface réfléchissante agencés de manière à former une partie ou la totalité d'un faisceau d'éclairage et/ou de signalisation au moyen des rayons qu'elles réfléchissent. Il est dans ce cas particulièrement utile de bloquer des rayons allant vers une surface réfléchissante distincte de ces moyens de déviation optique, par exemple une portion aluminée dont la forme est esthétique mais sans rôle sur la formation du faisceau. En effet s'ils n'étaient pas bloqués, ces rayons seraient réfléchis dans des directions non souhaités. Par exemple, dans le cadre d'un faisceau à coupure, tel qu'un faisceau de croisement, ces rayons pourraient passer au-dessus de la coupure et éblouir les conducteurs venant en sens inverse.

Le faisceau d'éclairage obtenu au moyen des rayons réfléchis par les moyens de déviation optique, peut par exemple être un faisceau route, un faisceau de croisement, ou un faisceau antibrouillard. Dans le cadre d'un faisceau de signalisation, ce peut par exemple être un feu stop, un feu de position nocturne ou un feu de position diurne.

Le module selon l'invention peut donc présenter une ou plusieurs des caractéristiques suivantes :
- la portion d'occultation est disposée transversalement au centre de la paroi support ;
- la portion d'occultation s'étend dans un plan décalé verticalement, dans le sens de l'éloignement des moyens d'émission, par rapport au reste de la paroi support ; ce sens d'éloignement peut correspondre au sens d'émission globale des moyens d'émission d'un flux lumineux, ce sens d'émission globale correspondant à la direction moyenne autour de laquelle se répartissent les rayons lumineux.
- la paroi support est disposée en travers desdits moyens de déviation optique de manière à laisser un passage entre lesdits moyens de déviation optique et un bord arrière de la paroi support, et le bord de la portion d'occultation, qui est ondulé, s'étend à ces extrémités transversales dans la continuité dudit bord arrière de la paroi support qui est droit ;
- le réflecteur comporte un cadre de support des moyens de déviation optique qui comporte au moins une paroi délimitant ces moyens de déviation optique, et le bord de la portion d'occultation est découpé pour correspondre à une position donnée de cette paroi délimitant lesdits moyens de déviation optique ;
- le bord de la portion d'occultation est découpé et agencé de manière à recevoir des rayons lumineux émis directement par la source lumineuse et qui sans ce bord iraient en dehors des moyens de déviation optique ; selon un exemple de réalisation, les points définissant le bord de la portion d'occultation, les points délimitant le bord des surfaces des moyens de déviation optique et au moins un point de la source sont alignés ;
- le bord de ladite section centrale présente une forme ondulée ;
- les parois délimitant lesdits moyens de déviation optique comportent deux parois qui délimitent latéralement de part et d'autre les moyens de déviation optique et qui se raccordent perpendiculairement à la paroi de support ainsi qu'une paroi inférieure qui se raccorde au bord inférieur des moyens de déviation optique, opposé à la paroi support, et la portion d'occultation présente deux sections latérales dans lesquelles le bord de la portion d'occultation s'étend dans la continuité transversale du bord arrière de la paroi support ainsi qu'une section centrale décalée longitudinalement vers l'intérieur de la paroi support. Le bord de cette section centrale peut présenter une forme ondulée, la forme ondulée du bord de ladite section centrale pouvant être fonction de la forme de la ligne de raccordement du bord inférieur des moyens de déviation optique et de la paroi inférieure du cadre de support.

Selon une autre caractéristique de l'invention, la paroi support porte des moyens de positionnement des moyens d'émission. Ainsi, on s'assure le bon positionnement des moyens d'émission par rapport à l'occulteur porté par la paroi support.

Ces moyens de positionnement peuvent être venus de matière avec la paroi support, et par ailleurs comporter un pion s'étendant en saillie de la paroi support pour le réglage de la position des moyens d'émission de lumière par rapport au module selon deux directions perpendiculaires parallèles au plan de la paroi support. Dans ce cas, les moyens de positionnement comportent en outre une butée s'étendant en saillie de la paroi support, pour le réglage selon une troisième direction perpendiculaire aux deux premières directions, la hauteur de ladite butée depuis la paroi support étant moindre que celle dudit pion.

Selon une caractéristique de l'invention, le module lumineux peut présenter, sur la paroi support, des moyens de fixation d'un radiateur apte à recouvrir les moyens d'émission pour en assurer le refroidissement thermique. Dans ce cas, les moyens de fixation peuvent être disposés à au moins une extrémité transversale de la paroi support tandis que les moyens de positionnement sont disposés au voisinage de la portion d'occultation ou entre celle-ci et les moyens de fixation.

Selon une réalisation, le module lumineux comprend les moyens d'émission de lumière.

Selon une réalisation, les moyens d'émission de lumière sont supportés directement ou indirectement par la paroi de support, notamment via une carte de circuit imprimé, ou par exemple via un élément portant la carte de circuit imprimé.

L'invention concerne également un projecteur de véhicule automobile comportant deux modules lumineux tels qu'ils viennent d'être décrits précédemment et dans lequel lesdits deux modules sont disposés transversalement côte à côte.

D'autres caractéristiques et avantages de l'invention apparaîtront à la lecture de la description détaillée d'un mode de réalisation qui va suivre et pour la compréhension de laquelle on se reportera aux dessins annexés parmi lesquels :
- la figure 1 est une vue en perspective d'un réflecteur d'un module lumineux selon l'invention, dans lequel un occulteur est venu de matière avec une paroi support solidaire du réflecteur formant moyen de déviation optique d'un flux lumineux émis par une source de lumière, ladite source de lumière étant représentée en suspens, sans son support de fixation ici non représenté pour faciliter la visibilité de l'occulteur ;
- la figure 2 est une vue en perspective d'un détail de la figure 1 ;
- la figure 3 est une vue d'ensemble d'un module lumineux selon l'invention dans laquelle on a représenté cette fois le support de fixation de la source de lumière rapporté sur le réflecteur ;
- et la figure 4 est une vue en coupe longitudinale du module de la figure 3.

Dans ce qui suit, on désignera par direction longitudinale L la direction dans le sens de circulation du véhicule automobile, et par direction transversale T une direction horizontale et perpendiculaire à cette direction longitudinale. La direction verticale V désignera la direction perpendiculaire aux deux précédentes, qui définissent par ailleurs un plan horizontal. Le trièdre L,V,T est placé sur les figures pour faciliter la lecture. Mais on comprendra que le module lumineux peut être agencé selon une autre orientation sans sortir du contexte de l'invention.

Dans le mode de réalisation illustré, notamment visible dans son ensemble sur les figures 1 et 3, un projecteur de véhicule automobile comporte deux modules disposés côte à côte. La description qui va suivre va détailler la structure d'un module et l'on comprend qu'elle pourra être appliquée à chacun des modules.

Un module lumineux 1 comporte des moyens d'émission 2 d'un flux lumineux et un réflecteur 4, en regard duquel sont disposés lesdits moyens d'émission, apte à concentrer le flux émis vers une face de sortie du module, ici non représentée. Le module comporte en outre des moyens d'échange thermique 6 formés par un radiateur rapporté sur le réflecteur.

Les moyens d'émission de lumière comportent ici une plaque de circuits imprimés supportant une diode électroluminescente 8. La diode est apte à émettre, sur la base d'une instruction de commande électrique transmise par les circuits imprimés, des rayons lumineux ciblés en direction du réflecteur. Tel que cela est visible dans le mode de réalisation illustré sur la figure 4, les moyens d'émission de lumière peuvent être portés par un élément modulaire interchangeable 10, sur l'une des faces duquel la plaque de circuits imprimés est rendue solidaire, et qui est apte à être fixé dans un logement creusé dans le radiateur, de sorte que la face porteuse de la diode est tournée vers le réflecteur. L'élément modulaire facilite ainsi la manipulation de la diode lorsqu'elle est usagée pour son remplacement par une diode neuve.

Le réflecteur comporte des moyens de déviation optique 12 et un cadre de support 14, qui permet notamment la fixation du réflecteur dans le module lumineux.

Les moyens de déviation optique présentent la forme d'un collecteur sensiblement elliptique, qui comporte une surface interne réfléchissante. Tel que cela est notamment visible sur les figures 1 et 4, la surface interne réfléchissante du collecteur peut ne pas être parfaitement elliptique et comporter une ou plusieurs bandes 16 de profils spécifiques ou complexes en vue d'optimiser la répartition lumineuse dans le faisceau d'éclairage. L'assemblage transversal de ces bandes forme une allure générale sensiblement elliptique, de sorte que le collecteur présente un premier foyer, sur lequel on va chercher à disposer le plus précisément possible la diode électroluminescente, et un second foyer sur lequel on dispose la face de sortie du module.

Le collecteur est délimité dans une dimension verticale par un bord supérieur 18 et un bord inférieur 20, et dans une dimension transversale par des bords latéraux 22. Le bord supérieur du collecteur présente un profil sensiblement elliptique tandis que le bord inférieur du collecteur présente un profil accidenté, pouvant varier d'un module à un autre, tel que cela est visible notamment sur la figure 1.

Le cadre de support 14 comporte au moins une paroi montante 24 bordant latéralement le collecteur, une paroi inférieure 26 sensiblement horizontale qui se raccorde au bord inférieur 20 du collecteur, ainsi qu'une paroi support 28 solidaire de l'extrémité supérieure de la paroi montante 24 et qui s'étend en travers du collecteur, sensiblement parallèlement à la paroi inférieure de manière à recouvrir partiellement le collecteur.

Les parois du cadre de support sont revêtus d'aluminium, notamment pour des questions esthétiques. Ces parois n'ont pas office à jouer un rôle de réflexion des rayons lumineux mais seulement de rigidification du module. Ainsi, tel que cela sera décrit plus en détail par la suite, on cherche à diriger un maximum des rayons lumineux émis vers la surface réfléchissante des moyens de déviation optique qui est agencée pour permettre une orientation correcte des rayons lumineux en sortie du module, et à bloquer les rayons parasites qui pourraient se diriger vers ces parois en aluminium du cadre de support.

La paroi support 28 est sensiblement plane. Elle présente une face inférieure tournée vers le collecteur et une face supérieure 30 opposée. Tel que cela est visible sur la figure 1, la paroi support est disposée en travers du réflecteur de sorte qu'une ouverture supérieure 32 est aménagée entre un bord arrière 34 de la paroi support 28, qui s'étend transversalement, et le bord supérieur 18 du collecteur, ledit bord étant qualifié de bord arrière en fonction de la direction générale d'émission de lumière et du sens de cette émission vers la sortie du module, vers l'avant du véhicule.

La paroi support comporte selon l'invention une portion d'occultation 36 qui est disposée sensiblement au centre de la paroi support dans la dimension transversale. Dans le mode de réalisation illustré, la portion d'occultation se distingue en outre du reste de la paroi support en ce qu'elle présente un décrochage vertical, par creusement de la face supérieure de la paroi support. Ce décrochage vertical, tel que cela est particulièrement visible sur la figure 2, ne s'étend pas nécessairement sur toute la dimension longitudinale de la paroi support, mais prend origine au niveau du bord arrière 34 de la paroi support.

La paroi support porte sur sa face supérieure 30 à proximité de la portion d'occultation, des moyens de positionnement 38 aptes à coopérer avec les moyens d'émission de lumière et elle porte également sur sa face supérieure, cette fois à au moins une de ses extrémités transversales, des moyens de fixation 40 au radiateur.

Les moyens de positionnement 38 prennent la forme de deux couples respectivement formés d'un pion 42 et d'une butée 44, ces couples étant disposés transversalement de part et d'autre de la portion d'occultation.

Le pion 42 présente une forme de portion de cône qui s'étend en saillie de la paroi de support pour recevoir par emmanchement les moyens d'émission de lumière percés d'un alésage de forme conique complémentaire. Le pion est ainsi apte à permettre le maintien en position dans deux directions, transversale et longitudinale, des moyens d'émission par rapport à la paroi de support et donc par rapport à la portion d'occultation.

La butée 44 est disposée à proximité du pion et elle s'étend en saillie sur une hauteur moins importante que celle du pion, pour permettre aux moyens d'émission de venir reposer verticalement sur la face supérieure de la butée alors qu'ils coopèrent avec le pion voisin. La butée est ainsi apte à permettre la mise en position des moyens d'émission dans la troisième direction.

Les moyens de fixation 40 prennent la forme de fûts, qui s'étendent sensiblement perpendiculairement en saillie de la paroi support. Ces fûts peuvent être venus de matière avec la paroi support ou bien être rapportés sur celle-ci. Ils sont aptes à coopérer avec des moyens de fixation complémentaires 46 qui sont portés par les radiateurs et qui sont visibles sur la figure 4.

La portion d'occultation 30 joue le rôle d'un occulteur, formé directement dans la paroi support, et elle se distingue de la paroi support, outre par son décrochage vertical dans le mode de réalisation représenté, essentiellement par le profil particulier de son bord 48 qui est ondulé, par opposition au bord arrière droit 32 de la paroi support s'étendant transversalement de part et d'autre de la portion d'occultation.

L'ondulation du profil du bord 48 de la portion d'occultation est différente selon chaque module et la forme des moyens de déviation optique. On comprend toutefois que le profil du bord 48 de la portion d'occultation présente avantageusement deux sections latérales 50 qui s'étendent sensiblement dans la continuité transversale du bord arrière de la paroi support et qui encadrent une section centrale 52 décalée longitudinalement vers l'intérieur de la paroi support.

On obtient cette forme particulière du profil par retrait de matière dans la partie centrale de la portion d'occultation, de manière à former transversalement deux zones latérales encadrant une zone centrale, de moindre dimension longitudinale. La jonction longitudinale 49 entre chaque zone latérale et la zone centrale peut être droite, ou sensiblement inclinée par rapport à la direction longitudinale comme cela est visible sur la figure 2.

La fonction des zones latérales de l'occulteur est de bloquer les rayons parasites qui ont tendance à se diriger vers les parois montantes du réflecteur, tandis que la fonction du dégagement longitudinal formé par la zone centrale est d'une part de laisser passage, dans la zone dégagée, aux rayons émis en direction de la surface de déviation optique, et d'autre part de bloquer par le bord 48 de l'occulteur les premiers rayons parasites dirigés vers la ligne de raccordement 54 entre le bord inférieur du collecteur et la paroi inférieure du cadre de support du réflecteur.

On comprend que l'ondulation du profil du bord 48 de la portion d'occultation est réalisée pour correspondre à la forme de cette ligne de raccordement 54. Dans l'exemple illustré, tel que cela est visible sur les figures 1 à 3, le profil du bord 48 dans la zone centrale est bombé, pour correspondre au retrait longitudinal 56 formé sensiblement au centre de la ligne de raccordement 54, visible sur la figure 3.

On va maintenant décrire comment obtenir et monter ensemble les différents éléments, décrits précédemment, du module lumineux selon l'invention, tel qu'il peut être visible sur la figure 4.

Dans un premier temps, on réalise le réflecteur tel qu'il est visible seul sur la figure 1. Le cadre de support 14 et les moyens de déviation optique 12 sont solidaires, et le cadre de support porte les moyens de positionnement et les moyens de fixation venus de matière avec la paroi support 28, qui comporte en outre la portion d'occultation 30. On comprend que c'est donc à l'usinage de cette unique pièce que l'on peut avec précision s'assurer du respect des côtes entre les moyens de fixation et l'occulteur.

Les moyens d'échange thermiques sont montés sur le cadre de support, par la coopération des moyens de fixation 40 solidaires du cadre et des moyens complémentaires 46 portés par les moyens d'échange thermique. Ceux-ci recouvrent ainsi l'ouverture supérieure aménagée entre la paroi support et le bord supérieur du collecteur.

Les moyens d'émission de lumière sont montés sur les éléments modulaires interchangeables 10, et ceux-ci sont rendus solidaires du radiateur, dans une position telle que la diode 8 est disposée sensiblement au premier foyer du collecteur elliptique.

On assure cette position par le montage de l'élément modulaire dans les moyens d'échange thermique et en faisant coopérer l'élément modulaire interchangeable, ou directement la plaque de circuits imprimés portée par cet élément modulaire, avec les moyens de positionnement. On pourra prévoir un montage glissant de l'élément modulaire dans les moyens d'échange thermiques pour prendre en compte un éventuel jeu de montage.

Dans cette position, où la diode est disposée sensiblement au premier foyer du collecteur, la diode est apte à émettre un flux lumineux vers les moyens de déviation optique, avec la portion d'occultation qui est disposée en partie sur le trajet des rayons émis, entre la diode et les moyens de déviation optique.

L'occulteur est ainsi disposé sur le trajet du flux lumineux, directement en sortie de la diode, avant toute réflexion de ces rayons et le bord de la portion d'occultation est correctement positionné pour trier les rayons parasites de ce flux, qui sont bloqués par la portion d'occultation, des rayons correctement dirigés vers les moyens de déviation optique, qui passent par le dégagement longitudinal formé par le découpage du bord de coupure.

La portion d'occultation présente un décrochage vertical tel que cela a pu être décrit précédemment, et l'on constate dans le module monté que ce décrochage est fait dans le sens de l'éloignement des moyens d'émission.

Ainsi monté, le module lumineux peut être fixé sur la structure du véhicule pour former tout ou partie d'un projecteur de ce véhicule. Tel que cela est illustré sur les figures, le module est disposé de sorte que la paroi support s'étend horizontalement et de sorte que les parois latérales du cadre de support s'étendent sensiblement verticalement, mais on comprendra que l'orientation générale du module pourrait varier, sans sortir du contexte de l'invention, en fonction de l'application finale qui en est faite.

La description qui précède explique clairement comment l'invention permet d'atteindre les objectifs qu'elle s'est fixés et notamment de proposer un module lumineux qui contrôle, avec des moyens simples à réaliser, à monter et à faible coût de revient, la diffusion de lumière parasite vers des zones destinées à la réflexion de la lumière.

Bien entendu, diverses modifications peuvent être apportées par l'homme du métier aux structures du module lumineux, qui viennent d'être décrites à titre d'exemples non limitatifs, dès lors que l'occulteur est venu de matière avec une paroi du cadre de support du réflecteur, et dès lors que l'occulteur est disposé entre les moyens d'émission de flux lumineux et les moyens de déviation optique d'un module lumineux.

## Revendications

1. Module lumineux destiné à comprendre des moyens d'émission (2) d'un flux lumineux en direction d'un réflecteur (4) présentant des moyens de déviation optique (12) dudit flux vers la sortie dudit module,
ledit réflecteur comportant une paroi support (28) qui est solidaire des moyens de déviation optique et qui est disposée en travers desdits moyens de déviation optique de manière à être disposée entre lesdits moyens de déviation optique et les moyens d'émission, ladite paroi support comportant une portion d'occultation (36) qui est disposée en regard des moyens d'émission et dont un bord (48) est découpé de manière à former un occulteur venu de matière avec la paroi support, apte à laisser passage seulement à une partie des rayons émis par les moyens d'émission.

2. Module lumineux selon la revendication 1, **caractérisé en ce que** le réflecteur (4) et la partie de support (28) sont venu de matière en une seule pièce.

3. Module lumineux selon la revendication 1 ou 2, **caractérisé en ce que** la portion d'occultation (36) est disposée transversalement au centre de la paroi support (28).

4. Module lumineux selon l'une des revendications précédentes, **caractérisé en ce que** la portion d'occultation (36) s'étend dans un plan décalé verticalement, dans le sens de l'éloignement des moyens d'émission (2), par rapport au reste de la paroi support (28).

5. Module lumineux selon la revendication 4, **caractérisé en ce que** ce sens d'éloignement correspond au sens d'émission globale des moyens d'émission (2) d'un flux lumineux.

6. Module lumineux selon l'une des revendications précédentes, dans lequel la paroi support (28) est disposée en travers desdits moyens de déviation optique (12) de manière à laisser un passage entre lesdits moyens de déviation optique et un bord arrière (34) de la paroi support, **caractérisé en ce que** ledit bord (48) de la portion d'occultation, qui est ondulé, s'étend à ces extrémités transversales dans la continuité dudit bord arrière de la paroi support qui lui est droit.

7. Module lumineux selon l'une des revendications précédentes, **caractérisé en ce que** le réflecteur (4) comporte un cadre de support (14) des moyens de déviation optique (12) qui comporte au moins une paroi (24, 26) délimitant ces moyens de déviation optique, et **en ce que** le bord (48) de la portion d'occultation (36) est découpé pour correspondre à une position donnée de cette paroi délimitant lesdits moyens de déviation optique.

8. Module lumineux selon la revendication 7, **caractérisé en ce que** le bord (48) de ladite section centrale (52) présente une forme ondulée.

9. Module lumineux selon la revendication 7 ou 8, **caractérisé en ce que** les parois délimitant lesdits moyens de déviation optique (12) comportent deux parois (24), qui délimitent latéralement de part et d'autre les moyens de déviation optique et qui se raccordent perpendiculairement à la paroi support (28), ainsi qu'une paroi inférieure (26) qui se raccorde au bord inférieur (20) des moyens de déviation optique, opposé à la paroi support, et **caractérisé en ce que** la portion d'occultation présente deux sections latérales (50) dans lesquelles le bord de coupure s'étend dans la continuité transversale du bord arrière de la paroi support ainsi qu'une section centrale (52) décalée longitudinalement vers l'intérieur de la paroi support.

10. Module lumineux selon la revendication 9, **caractérisé en ce que** le bord (48) de ladite section centrale (52) présente une forme ondulée, la forme ondulée du bord (48) de ladite section centrale (52) est fonction de la forme de la ligne de raccordement (54) du bord inférieur (20) des moyens de déviation optique (12) et de la paroi inférieure (26) du cadre de support (14).

11. Module lumineux selon l'une des revendications précédentes, **caractérisé en ce que** la paroi support (28) porte des moyens de positionnement (38) des moyens d'émission de lumière (2).

12. Module lumineux selon la revendication 11, **caractérisé en ce que** les moyens de positionnement (38) sont venus de matière avec la paroi support (28).

13. Module lumineux selon la revendication 11 ou 12, **caractérisé en ce que** les moyens de positionnement (38) comportent un pion (42) s'étendant en saillie de la paroi support (28) pour le réglage de la position des moyens d'émission de lumière (2) par rapport au module selon deux directions perpendiculaires parallèles au plan de la paroi support.

14. Module lumineux selon la revendication 13, **caractérisé en ce que** les moyens de positionnement (38) comportent en outre une butée (44) s'étendant en saillie de la paroi support (28), pour le réglage selon une troisième direction perpendiculaire aux deux premières directions, la hauteur de ladite butée depuis la paroi support étant moindre que celle dudit pion.

15. Module lumineux selon l'une des revendications 11 à 14, **caractérisé en ce que** la paroi support (28) porte des moyens de fixation (40) d'un radiateur apte à recouvrir les moyens d'émission (2) pour en assurer le refroidissement thermique.

16. Module lumineux selon la revendication 15, **caractérisé en ce que** les moyens de fixation (40) sont disposés à au moins une extrémité transversale de la paroi support (28) tandis que les moyens de positionnement (38) sont disposés au voisinage de la portion d'occultation (30) ou entre celle-ci et les moyens de fixation (40).

17. Module lumineux selon la revendication 16, **caractérisé en ce qu'**il comprend des moyens d'émission de lumière (2).

18. Module lumineux selon la revendication 17, **caractérisé en ce que** les moyens d'émission de lumière (2) sont supportés directement ou indirectement par la paroi de support (28), notamment via un PCB, ou par exemple via un élément portant le PCB.

19. Projecteur de véhicule automobile comportant deux modules lumineux selon l'une des revendications 1 à 18 et dans lequel lesdits deux modules sont disposés transversalement côte à côte.

## Patentansprüche

1. Leuchtmodul, welches dazu bestimmt ist, Mittel zum Aussenden (2) eines Lichtstroms in Richtung eines Reflektors (4) zu umfassen, der Mittel zur optischen Ablenkung (12) des Lichtstroms in Richtung des Ausgangs des Moduls aufweist,
wobei der Reflektor eine Stützwand (28) aufweist, welche mit den Mitteln zur optischen Ablenkung fest verbunden ist und welche quer über die Mittel zur optischen Ablenkung angeordnet ist, derart, dass sie zwischen den Mitteln zur optischen Ablenkung und den Aussendemitteln angeordnet ist, wobei die Stützwand einen Abschattungsabschnitt (36) aufweist, welcher gegenüber den Aussendemitteln angeordnet ist und von dem ein Rand (48) derart geschnitten ist, dass ein mit der Stützwand stoffschlüssig verbundener Abschatter gebildet wird, der dafür ausgelegt ist, nur für einen Teil der Strahlen, die von den Aussendemitteln ausgesendet werden, einen Durchgang zu lassen.

2. Leuchtmodul nach Anspruch 1, **dadurch gekennzeichnet, dass** der Reflektor (4) und der Stützteil (28) in einem Stück stoffschlüssig verbunden sind.

3. Leuchtmodul nach Anspruch 1 oder 2, **dadurch gekennzeichnet, dass** der Abschattungsabschnitt (36) quer zur Mitte der Stützwand (28) angeordnet ist.

4. Leuchtmodul nach einem der vorhergehenden Ansprüche, **dadurch gekennzeichnet, dass** sich der Abschattungsabschnitt (36) in einer Ebene erstreckt, die in Bezug auf den restlichen Teil der Stützwand (28) vertikal in der Richtung des Entfernens von den Aussendemitteln (2) verschoben ist.

5. Leuchtmodul nach Anspruch 4, **dadurch gekennzeichnet, dass** diese Richtung des Entfernens der allgemeinen Aussenderichtung der Mittel zum Aussenden (2) eines Lichtstroms entspricht.

6. Leuchtmodul nach einem der vorhergehenden Ansprüche, wobei die Stützwand (28) quer über die Mittel zur optischen Ablenkung (12) angeordnet ist, derart, dass ein Durchlass zwischen diesen Mitteln zur optischen Ablenkung und einem hinteren Rand (34) der Stützwand verbleibt, **dadurch gekennzeichnet, dass** der Rand (48) des Abschattungsabschnitts, welcher gewellt ist, sich an diesen quer verlaufenden Enden in der Fortsetzung des hinteren Randes der Stützwand erstreckt, welcher gerade ist.

7. Leuchtmodul nach einem der vorhergehenden Ansprüche, **dadurch gekennzeichnet, dass** der Reflektor (4) einen Rahmen zur Abstützung (14) der Mittel zur optischen Ablenkung (12) aufweist, welcher wenigstens eine Wand (24, 26) aufweist, die diese Mittel zur optischen Ablenkung begrenzt, und dadurch, dass der Rand (48) des Abschattungsabschnitts (36) so geschnitten ist, dass er einer gegebenen Position dieser Wand, welche die Mittel zur optischen Ablenkung begrenzt, entspricht.

8. Leuchtmodul nach Anspruch 7, **dadurch gekennzeichnet, dass** der Rand (48) des mittleren Abschnitts (52) eine gewellte Form aufweist.

9. Leuchtmodul nach Anspruch 7 oder 8, **dadurch gekennzeichnet, dass** die Wände, welche die Mittel zur optischen Ablenkung (12) begrenzen, zwei Wände (24) umfassen, welche die Mittel zur optischen Ablenkung beiderseits seitlich begrenzen und welche sich senkrecht an die Stützwand (28) anschließen, sowie eine untere Wand (26), welche sich an den unteren Rand (20) der Mittel zur optischen Ablenkung anschließt, welcher der Stützwand gegenüberliegt, und **dadurch gekennzeichnet, dass** der Abschattungsabschnitt zwei seitliche Abschnitte (50), in welchen sich der Schnittrand in der Fortsetzung des hinteren Randes der Stützwand in Querrichtung erstreckt, sowie einen mittleren Abschnitt (52), der in Längsrichtung zum Inneren der Stützwand hin versetzt ist, aufweist.

10. Leuchtmodul nach Anspruch 9, **dadurch gekennzeichnet, dass** der Rand (48) des mittleren Abschnitts (52) eine gewellte Form aufweist, wobei die gewellte Form des Randes (48) des mittleren Abschnitts (52) von der Form der Anschlusslinie (54) des unteren Randes (20) der Mittel zur optischen Ablenkung (12) und der unteren Wand (26) des Abstützungsrahmens (14) abhängt.

11. Leuchtmodul nach einem der vorhergehenden Ansprüche, **dadurch gekennzeichnet, dass** die Stützwand (28) Mittel zur Positionierung (38) der Lichtaussendemittel (2) trägt.

12. Leuchtmodul nach Anspruch 11, **dadurch gekennzeichnet, dass** die Positionierungsmittel (38) mit der Stützwand (28) stoffschlüssig verbunden sind.

13. Leuchtmodul nach Anspruch 11 oder 12, **dadurch gekennzeichnet, dass** die Positionierungsmittel (38) einen Zapfen (42), der sich von der Stützwand (28) aus vorstehend erstreckt, zur Einstellung der Position der Lichtaussendemittel (2) bezüglich des Moduls in zwei senkrechten Richtungen, die zur Ebene der Stützwand parallel sind, aufweisen.

14. Leuchtmodul nach Anspruch 13, **dadurch gekennzeichnet, dass** die Positionierungsmittel (38) außerdem einen Anschlag (44), der sich von der Stützwand (28) aus vorstehend erstreckt, zur Einstellung in einer dritten Richtung, die zu den zwei ersten Richtungen senkrecht ist, aufweisen, wobei die Höhe dieses Anschlags von der Stützwand aus kleiner als diejenige des Zapfens ist.

15. Leuchtmodul nach einem der Ansprüche 11 bis 14, **dadurch gekennzeichnet, dass** die Stützwand (28) Mittel zur Befestigung (40) eines Kühlkörpers umfasst, der dafür ausgelegt ist, die Aussendemittel (2) zu bedecken, um deren thermische Kühlung sicherzustellen.

16. Leuchtmodul nach Anspruch 15, **dadurch gekennzeichnet, dass** die Befestigungsmittel (40) an wenigstens einem Querende der Stützwand (28) angeordnet sind, während die Positionierungsmittel (38) in der Nähe des Abschattungsabschnitts (30) oder zwischen diesem und den Befestigungsmitteln (40) angeordnet sind.

17. Leuchtmodul nach Anspruch 16, **dadurch gekennzeichnet, dass** es Lichtaussendemittel (2) umfasst.

18. Leuchtmodul nach Anspruch 17, **dadurch gekennzeichnet, dass** die Lichtaussendemittel (2) direkt oder indirekt von der Stützwand (28) gestützt werden, insbesondere über eine Leiterplatte oder zum Beispiel über ein Element, das die Leiterplatte trägt.

19. Kraftfahrzeugscheinwerfer, welcher zwei Leuchtmodule nach einem der Ansprüche 1 bis 18 aufweist und in welchem diese zwei Module in Querrichtung nebeneinander angeordnet sind.

## Claims

1. Light module intended to comprise means (2) for emitting a light flux towards a reflector (4) having optical means (12) for deflecting said flux to the output of said module,
said reflector comprising a support wall (28) which is secured to the optical deflection means and which is arranged across said optical deflection means so as to be arranged between said optical deflection means and the emission means, said support wall comprising an occulting portion (36) which is arranged facing the emission means and of which one edge (48) is cut out so as to form an occulter materially produced with the support wall, capable of allowing passage only to a part of the rays emitted by the emission means.

2. Light module according to Claim 1, **characterized in that** the reflector (4) and the support portion (28) are materially produced in a single piece.

3. Light module according to Claim 1 or 2, **characterized in that** the occulting portion (36) is arranged transversely at the centre of the support wall (28).

4. Light module according to one of the preceding claims, **characterized in that** the occulting portion (36) extends in a vertically offset plane, in the direction of distancing from the emission means (2), relative to the rest of the support wall (28).

5. Light module according to Claim 4, **characterized in that** said direction of distancing corresponds to the global direction of emission of the emission means (2) of a light flux.

6. Light module according to one of the preceding claims, in which the support wall (28) is arranged across said optical deflection means (12) so as to leave a passage between said optical deflection means and a rear edge (34) of the support wall, **characterized in that** said edge (48) of the occulting portion, which is wavy, extends at these transverse ends in the continuity of said rear edge of the support wall which is straight.

7. Light module according to one of the preceding claims, **characterized in that** the reflector (4) comprises a support frame (14) of the optical deflection means (12) which comprises at least one wall (24, 26) delimiting these optical deflection means, and **in that** the edge (48) of the occulting portion (36) is cut out to correspond to a given position of this wall delimiting said optical deflection means.

8. Light module according to Claim 7, **characterized in that** the edge (48) of said central section (52) has a wavy form.

9. Light module according to Claim 7 or 8, **characterized in that** the walls delimiting said optical deflection means (12) comprise two walls (24), which delimit, laterally on either side, the optical deflection means and which are connected perpendicularly to the support wall (28), and a bottom wall (26) which is connected to the bottom edge (20) of the optical deflection means, opposite the support wall, and **characterized in that** the occulting portion has two lateral sections (50) in which the cut edge extends in the transverse continuity of the rear edge of the support wall and a central section (52) longitudinally offset inwards from the support wall.

10. Light module according to Claim 9, **characterized in that** the edge (48) of said central section (52) has a wavy form, the wavy form of the edge (48) of said central section (52) is dependent on the form of the line of connection (54) of the bottom edge (20) of the optical deflection means (12) and of the bottom wall (26) of the support frame (14).

11. Light module according to one of the preceding claims, **characterized in that** the support wall (28) bears positioning means (38) for the light emission means (2).

12. Light module according to Claim 11, **characterized in that** the positioning means (38) are materially produced with the support wall (28).

13. Light module according to Claim 11 or 12, **characterized in that** the positioning means (38) comprise a pin (42) extending protrudingly from the support wall (28) for the setting of the position of the light emission means (2) relative to the module according to two right-angled directions parallel to the plane of the support wall.

14. Light module according to Claim 13, **characterized in that** the positioning means (38) further comprise an abutment (44) extending protrudingly from the support wall (28), for setting according to a third direction at right angles to the first two directions, the height of said abutment from the support wall being less than that of said pin.

15. Light module according to one of Claims 11 to 14, **characterized in that** the support wall (28) bears fixing means (40) for a heat sink capable of covering the emission means (2) to ensure the thermal cooling thereof.

16. Light module according to Claim 15, **characterized in that** the fixing means (40) are arranged at at least a transverse edge of the support wall (28) whereas the positioning means (38) are arranged in the vicinity of the occulting portion (30) or between the latter and the fixing means (40).

17. Light module according to Claim 16, **characterized in that** it comprises light emission means (2).

18. Light module according to Claim 17, **characterized in that** the light emission means (2) are supported directly or indirectly by the support wall (28), notably via a PCB, or for example via an element bearing the PCB.

19. Motor vehicle headlight comprising two light modules according to one of Claims 1 to 18 and in which said two modules are arranged transversely side-by-side.
